# EUROPÄISCHE PATENTANMELDUNG

(11) **EP 4 029 757 A1**
(43) Veröffentlichungstag der Anmeldung: **20.07.2022**
(21) Anmeldenummer: 21202312.1
(22) Anmeldetag: 13.10.2021
(51) Int. Cl.: B61L 15/00, B61L 27/57

(54) **VERFAHREN ZUM STEUERN EINER VERKEHRSSITUATION**

(30) Priorität: 13.01.2021 DE 102021200252
(71) Anmelder: Siemens Mobility GmbH, 81739 München (DE)
(72) Erfinder: PALMER, Andrew, Spring Hill, 4004 (AU); BRÄMER, Emanuel, 12355 Berlin (DE); WILHELM, Markus, 41239 Mönchengladbach (DE)

(57) **Zusammenfassung**

Die Erfindung betrifft ein Verfahren (100) zum Steuern einer Verkehrssituation, umfassend:
- Erkennen (101) eines weiteren Fahrzeugs (203) basierend auf wenigstens einer Bildaufnahme (207) wenigstens einer Umfeldsensoreinheit (205) eines Fahrzeugs (201);
- Vergleichen (103) der Bildaufnahme (207) des weiteren Fahrzeugs (203) mit einer Referenzbildaufnahme (209) des weiteren Fahrzeugs (203);
- Ermitteln (105) von wenigstens einer Abweichung (211) zwischen der Bildaufnahme (207) des Fahrzeugs (203) und der Referenzbildaufnahme (209) des Fahrzeugs (203);
- Identifizieren (107) der Abweichung (211) als Eigenschaft des Fahrzeugs (203); und
- Ausführen (109) einer Verkehrsteuerungsfunktion, wenn die Eigenschaft des weiteren Fahrzeugs (203) eine verkehrsrelevante Eigenschaft ist.

## Beschreibung

Die Erfindung betrifft ein Verfahren zum Steuern einer Verkehrssituation. Außerdem betrifft die Erfindung eine Datenverarbeitungseinheit und ein System mit einer Datenverarbeitungseinheit zum Ausführen des Verfahrens zum Ermitteln einer Eigenschaft eines Fahrzeugs.

Triebfahrzeugführer eines Schienenfahrzeugs haben viele Verantwortlichkeiten, die über das Führen des Zuges hinausgehen. Eine dieser Aufgaben ist es, den Zustand der vorbeifahrenden Schienenfahrzeuge auf mögliche Probleme zu beobachten. Zu den möglichen Problemen gehören Schäden am Fahrzeug und die Sauberkeit des Fahrzeugs (insbesondere bei Unfällen mit Wildtieren). Wenn Bahnbetreiber zum fahrerlosen Betrieb übergehen, wird sich keine Person an Bord des Fahrzeugs befinden, die diese Aufgabe übernimmt. Infolgedessen muss diese Verantwortung auf andere Weise wahrgenommen werden.

Der Erfindung liegt die Aufgabe zugrunde, ein verbessertes Verfahren zum Steuern einer Verkehrssituation bereitzustellen. Der Erfindung liegt ferner die Aufgabe zugrunde, eine Datenverarbeitungseinheit und ein System mit einer Datenverarbeitungseinheit zum Ausführen des Verfahrens bereitzustellen.

Diese Aufgabe wird durch ein Verfahren zum Steuern einer Verkehrssituation, eine Datenverarbeitungseinheit und ein System mit einer Datenverarbeitungseinheit der unabhängigen Ansprüche gelöst. Vorteilhafte Ausgestaltungen sind in den Unteransprüchen angegeben.

Nach einem Aspekt der Erfindung wird ein Verfahren zum Steuern einer Verkehrssituation bereitgestellt, umfassend:
- Erkennen eines weiteren Fahrzeugs basierend auf wenigstens einer Bildaufnahme wenigstens einer Umfeldsensoreinheit eines Fahrzeugs;
- Vergleichen der Bildaufnahme des weiteren Fahrzeugs mit einer Referenzbildaufnahme des weiteren Fahrzeugs;
- Ermitteln von wenigstens einer Abweichung zwischen der Bildaufnahme des weiteren Fahrzeugs und der Referenzbildaufnahme des weiteren Fahrzeugs;
- Identifizieren der Abweichung als Eigenschaft des weiteren Fahrzeugs); und
- Ausführen einer Verkehrsteuerungsfunktion, wenn die Eigenschaft des weiteren Fahrzeugs eine verkehrsrelevante Eigenschaft ist.

Hierdurch kann der technische Vorteil erreicht werden, dass ein verbessertes Verfahren zum Steuern einer Verkehrssituation bereitgestellt werden kann. Hierbei kann durch eine Objekterkennung basierend auf Umfeldsensordaten eines Fahrzeugs wenigstens eine Eigenschaft eines weiteren Fahrzeugs ermittelt werden und basierend auf der ermittelten Eigenschaft eine Verkehrsteuerungsfunktion ausgeführt werden, wenn die ermittelte Eigenschaft des weiteren Fahrzeugs eine verkehrsrelevante Eigenschaft ist. Die Verkehrstüchtigkeit von Fahrzeugen kann somit durch die Fahrzeuge der weiteren Verkehrsteilnehmer basierend auf den Umfeldsensordaten der Fahrzeuge überprüft werden. Wird hierbei eine Verkehrsuntüchtigkeit in Form einer verkehrsrelevanten Eigenschaft eines Fahrzeugs erkannt, können verschiedene Maßnahmen in Form einer Verkehrsteuerungsfunktion ausgeführt werden, um ein gegebenenfalls die Verkehrssicherheit gefährdendes Fahrzeug sicherzustellen bzw. den jeweiligen Fahrer auf die Verkehrsgefährdung seines Fahrzeugs hinzuweisen. Indem die bereits im Fahrzeug vorhandenen Umfeldsensordaten zum Ermitteln der Eigenschaften der weiteren in der Verkehrssituation beteiligten Fahrzeuge verwendet werden, benötigt es zum Steuern der Verkehrssituation keiner weiteren Beobachtungssysteme. Durch das Vergleichen der Bildaufnahmen der Umfeldsensordaten mit Referenzaufnahmen zum Ermitteln der Eigenschaften der weiteren Fahrzeuge kann eine technisch möglichst einfache Ermittlung von Merkmalen bereitgestellt werden.

Nach einer Ausführungsform sind das Fahrzeug und das weitere Fahrzeug jeweils als Schienenfahrzeug ausgebildet, wobei das Schienenfahrzeug und das weitere Schienenfahrzeug auf einem Schienenweg oder auf zwei nebeneinander angeordneten Schienenwegen angeordnet sind.

Hierdurch kann der technische Vorteil erreicht werden, dass eine Überprüfung der Verkehrstüchtigkeit von Schienenfahrzeugen bereitgestellt werden kann. Die Schienenfahrzeuge können hierbei die jeweils auf anderen Gleisen entgegenkommenden bzw. auf anderen Gleisen oder demselben Gleis voranfahrenden weiteren Schienenfahrzeuge auf äußerlich erkennbare Verkehrstüchtigkeit überprüfen. Hierdurch kann die Sicherheit des Schienenverkehrs verbessert werden.

Nach einer Ausführungsform umfasst die Eigenschaft eine Beschädigung und/oder eine Verschmutzung und/oder ein Vorhandensein eines Fremdkörpers und/oder ein Fehlen einer Identifikationsnummer des weiteren Fahrzeugs.

Hierdurch kann der technische Vorteil erreicht werden, dass Beschädigungen, Verschmutzungen oder beispielsweise das Vorhandensein von Fremdkörpern am Fahrzeug ermittelt werden können. Zusätzlich können weitere äußerlich erkennbare Schäden von Fahrzeugen ermittelt werden. Hierdurch kann eine präzise Bestimmung der Verkehrstüchtigkeit basierend auf äußerlich erkennbaren Schäden bzw. Abweichungen vom Normalzustand der Fahrzeuge erzielt werden. Hierdurch kann die Verkehrssicherheit der Verkehrsteilnehmer weiter erhöht werden.

Nach einer Ausführungsform umfasst die Verkehrssteuerungsfunktion ein Ausgeben eines Warnsignals und/oder einer Warnmeldung an das Fahrzeug und/oder das weitere Fahrzeug und/oder ein Reduzieren einer Geschwindigkeit des Fahrzeugs und/oder des weiteren Fahrzeugs und/oder ein Beenden einer Fahrt des Fahrzeugs und/oder des weiteren Fahrzeugs.

Hierdurch kann der technische Vorteil erreicht werden, dass beim Ermitteln einer verkehrsrelevanten Eigenschaft eine effiziente Steuerung der Verkehrssituation und das Vermeiden einer Verkehrsgefährdung erzielt werden kann. Hierdurch können an die in der Verkehrssituation beteiligten Fahrzeuge Warnsignale oder Warnmeldungen ausgegeben werden, die Geschwindigkeit der Fahrzeuge reduziert werden bzw. die Fahrten der Fahrzeuge beendet werden. Beim Vorliegen verkehrsrelevanter Eigenschaften können die jeweils betroffenen Fahrzeuge somit gesichert bzw. die Verkehrsgefährdung reduziert werden.

Eine verkehrsrelevante Eigenschaft ist im Sinne der Anmeldung eine Eigenschaft eines Fahrzeugs, die die Verkehrssicherheit des Fahrzeugs reduzieren und damit verbunden eine Verkehrsgefährdung für das jeweilige Fahrzeug und weitere Verkehrsteilnehmer hervorrufen kann.

Nach einer Ausführungsform umfasst das Vergleichen: Anpassen und/oder Ausrichten der Bildaufnahme und der Referenzbildaufnahme durch Ausführen einer Ausrichtung von Merkmalspunkten der Bildaufnahme der Referenzbildaufnahme.

Hierdurch kann der technische Vorteil erreicht werden, dass ein präziser Vergleich der Bildaufnahmen der Umfeldsensordaten mit den jeweiligen Referenzbildaufnahmen und damit verbunden eine präzise Ermittlung der Abweichung und damit verbunden eine präzise Identifikation der Eigenschaften der überprüften Fahrzeuge bereitgestellt werden kann. Zum Vergleichen der Bildaufnahmen mit den jeweiligen Referenzbildaufnahmen werden diese basierend auf Ausrichtungen von Merkmalspunkten der Bildaufnahmen und der Referenzbildaufnahmen angepasst und aufeinander ausgerichtet. Hierdurch kann das Vergleichen der Bildaufnahmen mit den Referenzbildaufnahmen und das Ermitteln der jeweiligen Abweichungen zwischen den Aufnahmen präzisiert werden.

Nach einer Ausführungsform umfasst das Identifizieren der Eigenschaft:
Klassifizieren der Eigenschaft als eine betriebsgefährdende Eigenschaft oder als eine nicht-betriebsgefährdende Eigenschaft.

Hierdurch kann der technische Vorteil erreicht werden, dass lediglich bei verkehrsrelevanten Eigenschaften die jeweiligen Verkehrsteuerungsfunktionen ausgeführt werden. Bei Abweichungen zwischen den Bildaufnahmen und den Referenzbildaufnahmen, die auf nicht-verkehrsrelevanten Eigenschaften basieren und durch die somit keine Verkehrsgefährdung zu befürchten ist, kann von der Ausführung der Verkehrsteuerungsfunktion hingegen abgesehen werden. Hierdurch kann eine präzise Steuerung der Verkehrssituation bewirkt werden.

Nach einer Ausführungsform werden das Vergleichen der Bildaufnahme mit der Referenzbildaufnahme, das Ermitteln der Abweichung, das Identifizieren der Eigenschaft und das Klassifizieren der Eigenschaft durch eine trainierte künstliche Intelligenz ausgeführt.

Hierdurch kann der technische Vorteil erreicht werden, dass eine präzise, verlässliche und schnelle Durchführung der genannten Funktionen bereitgestellt werden kann. Die trainierte künstliche Intelligenz kann insbesondere durch ein trainiertes künstliches neuronales Netz ausgestaltet sein.

Nach einer Ausführungsform werden das Vergleichen der Bildaufnahme mit der Referenzbildaufnahme, das Ermitteln der Abweichung, das Identifizieren der Eigenschaft und das Klassifizieren der Eigenschaft durch ein ausgebildetes Personal ausgeführt.

Hierdurch kann der technische Vorteil erreicht werden, dass insbesondere bei schwer zu erkennenden Abweichungen bzw. bei schwer zu klassifizierenden Eigenschaften eine präzise Ermittlung der verkehrsrelevanten Eigenschaften bereitgestellt werden kann. Insbesondere bei nicht eindeutig zu klassifizierenden Eigenschaften kann die Beurteilung durch geschultes Personal gegenüber einer automatischen Beurteilung vorteilhaft sein.

Alternativ kann auch eine Kombination der Ausführung durch die trainierte künstliche Intelligenz und durch geschultes Personal vorteilhaft sein. Hierzu kann beispielsweise eine Vorauswahl bzw. Vorbegutachtung durch die künstliche Intelligenz durchgeführt werden und eine Endklassifizierung bzw. Endidentifizierung der einzelnen Merkmale durch das geschulte Personal vorgenommen werden.

Nach einer Ausführungsform wird das Erkennen des weiteren Fahrzeugs in einer Fahrzeugerkennung durch eine trainierte künstliche Intelligenz ausgeführt.

Hierdurch kann der technische Vorteil erreicht werden, dass eine präzise Objekterkennung basierend auf den Bildaufnahmen der Umfeldsensordaten bereitgestellt werden kann. Die trainierte künstliche Intelligenz kann hierbei insbesondere als ein trainiertes künstliches neuronales Netz ausgebildet sein, das zu einer Objekterkennung trainiert ist.

Nach einer Ausführungsform wird das Verfahren durch eine Datenverarbeitungseinheit des Fahrzeugs und/oder durch eine externe Datenverarbeitungseinheit ausgeführt.

Hierdurch kann der technische Vorteil erreicht werden, dass eine möglichst präzise Steuerung der Verkehrssituation bereitgestellt werden kann. Das erfindungsgemäße Verfahren kann hierbei durch eine Datenverarbeitungseinheit innerhalb der Fahrzeuge und/oder durch eine externe Datenverarbeitungseinheit, die beispielsweise in einem Steuerzentrum des Schienenverkehrs betrieben wird, ausgeführt werden. Den jeweiligen Fahrern der Fahrzeuge, insbesondere der Schienenfahrzeuge, kann bei Ausführung des Verfahrens durch die in den Fahrzeugen ausgebildete Datenverarbeitungseinheiten unmittelbar die entsprechende Anweisung zur Steuerung der Verkehrssituation gegeben werden. Hierdurch können die jeweiligen Fahrer der Fahrzeuge unmittelbar auf die Verkehrsgefährdung reagieren. Durch die Ausführung des Verfahrens durch die externe Datenverarbeitungseinheit, beispielsweise in dem Steuerzentrum des Schienenverkehrs, kann somit eine globale Verkehrssituation gesteuert werden, die eine Mehrzahl verschiedener Fahrzeuge umfasst. Die jeweils in der Verkehrssituation betroffenen Fahrzeuge können somit zentral durch das Steuerzentrum benachrichtigt bzw. zur Ausführung der Verkehrsteuerungsfunktion angesteuert bzw. angetrieben werden.

Nach einer Ausführungsform umfasst die Umfeldsensoreinheit eine RGB-Kamera, eine Stereo-Kamera, ein LiDAR-System oder ein Radar-System.

Hierdurch kann der technische Vorteil erreicht werden, dass eine präzise Bestimmung der Eigenschaften der Fahrzeuge ermöglicht ist. Hierdurch kann insbesondere eine präzise Steuerung der Verkehrssituation erreicht werden.

Nach einem zweiten Aspekt der Erfindung wird ein Computerprogrammprodukt bereitgestellt, welches Befehle umfasst, die bei der Ausführung des Programms durch eine Recheneinheit diese veranlassen, das erfindungsgemäße Verfahren zum Steuern einer Verkehrssituation nach einer der vorhergehenden Ausführungsformen auszuführen.

Nach einem dritten Aspekt der Erfindung wird eine Datenverarbeitungseinheit bereitgestellt, die ausgebildet ist, das erfindungsgemäße Verfahren zum Steuern einer Verkehrssituation nach einer der voranstehenden Ausführungsformen auszuführen.

Nach einem vierten Aspekt der Erfindung wird ein System mit einer Datenverarbeitungseinheit bereitgestellt, die ausgebildet ist, das erfindungsgemäße Verfahren zum Steuern einer Verkehrssituation nach einer der voranstehenden Ausführungsformen auszuführen.

Die oben beschriebenen Merkmale und Vorteile dieser Erfindung sowie die Art und Weise, wie diese erreicht werden, werden klarer und deutlicher verständlich durch die Erläuterungen der folgenden, stark vereinfachten, schematischen Darstellungen bevorzugter Ausführungsbeispiele. Hierbei zeigen in jeweils schematisierter Darstellung:
- FIG 1: eine graphische Darstellung eines Verfahrens zum Steuern einer Verkehrssituation gemäß einer Ausführungsform;
- FIG 2: ein Ablaufdiagramm eines Verfahrens zum Steuern einer Verkehrssituation gemäß einer Ausführungsform; und
- FIG 3: eine schematische Darstellung eines Computerprogrammprodukts.

FIG 1 zeigt eine graphische Darstellung eines Verfahrens zum Steuern einer Verkehrssituation gemäß einer Ausführungsform.

In der Ausführungsform in FIG 1 wird das Verfahren zum Steuern einer Verkehrssituation durch ein System 200 mit einer Datenverarbeitungseinheit 202 ausgeführt. In der gezeigten Ausführungsform umfasst das System 200 ein Fahrzeug 201, in dem die Datenverarbeitungseinheit 202 zum Ausführen des Verfahrens zum Steuern der Verkehrssituation ausgebildet ist.

In Fig.1 ist eine Verkehrssituation mit zwei Schienenfahrzeugen 201, 203 dargestellt, die jeweils auf nebeneinander angeordneten Schienenwegen 215 verfahren werden. Zur Steuerung der Verkehrssituation werden durch das Fahrzeug 201 Umfeldsensordaten einer Umfeldsensoreinheit 205 aufgenommen, über die das weitere Fahrzeug 203 detektiert werden kann. Über eine Objekterkennung, die in der gezeigten Ausführungsform durch eine künstliche Intelligenz 217, beispielsweise ein entsprechend trainiertes künstliches neuronales Netz, ausgeführt wird, wird das weitere Fahrzeug 203 basierend auf den Umfeldsensordaten des Umfeldsensors 205 erkannt. Zur Objekterkennung werden Bildaufnahmen 207 der Umfeldsensoreinheit 205 aufgenommen. Die Umfeldsensoreinheit kann hierbei beispielsweise eine RGB-Kamera, eine Stereokamera, ein LiDAR-System oder ein Radarsystem umfassen.

Zur Steuerung der Verkehrssituation werden darauffolgend Referenzbildaufnahmen 209 des jeweils identifizierten Fahrzeugs 203 ermittelt. Die Referenzbildaufnahmen 209 können hierzu beispielsweise in einer entsprechenden Datenbank hinterlegt sein. In der gezeigten Ausführungsform wird das Verfahren 100 zur Steuerung einer Verkehrssituation durch die Datenverarbeitungseinheit 202 innerhalb des Fahrzeugs 201 ausgeführt. Die entsprechen Referenzbildaufnahmen 209 können hierbei in einer entsprechenden Datenbank der Datenverarbeitungseinheit 202 gespeichert sein.

Alternativ hierzu kann das Verfahren zum Steuern einer Verkehrssituation durch eine externe Datenverarbeitungseinheit (in FIG 1 nicht dargestellt) ausgeführt werden, die beispielsweise innerhalb eines Steuerzentrums des Schienenverkehrs betrieben wird. Ein entsprechendes System 200 umfasst in einer derartigen Ausführungsform wenigstens das Steuerzentrum und die darin integrierte Datenverarbeitungseinheit. In einer derartigen Ausführungsform können die Referenzbildaufnahmen 209 in entsprechenden Datenbanken der externen Datenverarbeitungseinheit gespeichert sein.

Die Referenzbildaufnahmen 209 können für jedes Schienenfahrzeug, das innerhalb eines Verkehrsnetzes, das beispielsweise durch das jeweilige Steuerzentrum gesteuert wird, individuell angelegt sein und jeweils eine gewisse Perspektive des jeweiligen Schienenfahrzeugs darstellen.

In der gezeigten Ausführungsform ist die jeweilige Umfeldsensoreinheit 205 in einem Frontbereich oder in einem Heckbereich des Fahrzeugs 201 angeordnet. Die durch die Umfeldsensoreinheit 205 aufgenommenen Bildaufnahmen 207 zeigen hierdurch jeweils den Frontbereich oder Heckbereich des weiteren Fahrzeugs 203. Die hierzu ausgewählte Referenzbildaufnahme 209 zeigt in der gezeigten Ausführungsform die identische Perspektive des weiteren Fahrzeugs 203 und stellt damit ebenfalls den Front- oder Heckbereich des weiteren Fahrzeugs 203 dar.

Alternativ hierzu können die Umfeldsensoreinheiten 205 an beliebigen Stellen des Fahrzeugs 201 ausgebildet sein, sodass beliebige Perspektiven der jeweiligen weiteren Fahrzeuge 203 in den Bildaufnahmen 207 gezeigt sein können. Hierzu können in den entsprechenden Datenbanken für verschiedene Perspektiven eines Fahrzeugs verschiedene Referenzbildaufnahmen 209 dargestellt sein.

Alternativ oder zusätzlich hierzu kann zum Vergleich der Bildaufnahmen 207 mit den gespeicherten Referenzbildaufnahmen 209 eines Fahrzeugs 203 eine Anpassung bzw. eine Ausrichtung der aufgenommenen Bildaufnahmen 207 und der gespeicherten Referenzbildaufnahmen 209 durchgeführt werden. Hierzu können verschiedene Merkmalspunkte der Bildaufnahme 207 und der jeweiligen Referenzbildaufnahme 209 aufeinander ausgerichtet werden. Dies kann beispielsweise durch aus dem Stand der Technik bekannte Algorithmen, wie beispielsweise SIFT, SURF, ORB, FAST und andere ausgeführt werden.

Durch die Objekterkennung des weiteren Fahrzeugs 203 ist die Datenverarbeitungseinheit 202 in der Lage, die jeweils für das erkannte Fahrzeug 203 entsprechenden gespeicherten Referenzbildaufnahmen 209 auszuwählen.

Nach Auswahl der jeweils für das erkannte Fahrzeug 203 passenden Referenzbildaufnahmen 209 wird durch die Datenverarbeitungseinheit 202 ein Vergleich der basierend auf den Umfeldsensordaten des Umfeldsensors 205 erstellten Bildaufnahmen 207 mit den jeweils abgespeicherten Referenzbildaufnahmen 209 ausgeführt.

Basierend auf dem Vergleich der aufgenommenen Bildaufnahmen 207 mit den abgespeicherten Referenzbildaufnahmen 209 wird eine Abweichung 211 erkannt. Hierzu kann in der gezeigten Ausführungsform eine Vergleichsaufnahme 213 erstellt werden, in der jeweils die Abweichung 211 hervorgehoben ist.

In der gezeigten Ausführungsform ist die Abweichung 211 als eine in der linken unteren Ecke des Front- oder Heckbereichs des weiteren Fahrzeugs 203 angeordnete Beschädigung dargestellt. Die Beschädigung des weiteren Fahrzeugs 203 ist in den Referenzbildaufnahmen 209 nicht dargestellt, die das weitere Fahrzeug 203 in einem funktionsfähigen Zustand darstellen. Durch den Vergleich der aufgenommenen Bildaufnahmen 207 mit den jeweiligen Referenzbildaufnahmen 209 ist die Datenverarbeitungseinheit 202 somit in der Lage, die Beschädigung des weiteren Fahrzeugs 203 zu detektieren.

Darauffolgend wird die jeweils ermittelte Abweichung 211 als eine entsprechende Eigenschaft des weiteren Fahrzeugs 203, in der gezeigten Ausführungsform als eine Beschädigung des weiteren Fahrzeugs 203, identifiziert. Darauffolgend wird eine Klassifizierung der identifizierten Eigenschaft durchgeführt und die identifizierte Eigenschaft als verkehrsrelevant oder als nicht-verkehrsrelevant eingestuft. Verkehrsrelevante Eigenschaften sind hierbei Eigenschaften, die eine Verkehrstüchtigkeit des jeweiligen Fahrzeugs herabsetzen und eine entsprechende Verkehrssicherheit der Verkehrssituation gefährden können. In der gezeigten Ausführungsform, in der die jeweils ermittelte Eigenschaft als eine Beschädigung des weiteren Fahrzeugs 203 ausgebildet ist, wird die ermittelte Eigenschaft als verkehrsrelevant klassifiziert.

Darauffolgend kann die entsprechende Verkehrsteuerungsfunktion ausgeführt werden. In der gezeigten Ausführungsform kann hierzu beispielsweise eine Warnmeldung bzw. ein Warnsignal an den Fahrer des Fahrzeugs 201 bzw. an den Fahrer des weiteren Fahrzeugs 203 oder an das Steuerzentrum zum Steuern des Schienenverkehrs ausgegeben werden. Für den Fall, dass das erfindungsgemäße Verfahren 100 durch eine externe Datenverarbeitungseinheit, beispielsweise im Steuerzentrum, ausgeführt wird, kann darüber hinaus eine Geschwindigkeitsreduzierung des Fahrzeugs 201 bzw. des weiteren Fahrzeugs 203 und/oder ein Beenden der Fahrt des Fahrzeugs 201 bzw. des weiteren Fahrzeugs 203 durch das Aussenden entsprechender Aufforderungen an die jeweiligen Fahrer bzw. durch automatisches Steuern der Fahrzeuge 201, 203 bewirkt werden.

Die Ausführung der jeweiligen Verkehrsteuerungsfunktion bzw. die Auswahl der geeigneten Verkehrsteuerungsfunktion kann hierbei auf die Klassifikation der klassifizierten Eigenschaften des weiteren Fahrzeugs 203 abgestellt sein. Je nach Gefährdungspotential der erkannten Eigenschaften der Fahrzeuge können entsprechende situationsadäquate Verkehrsteuerungsfunktionen ausgewählt und ausgeführt werden.

Das erfindungsgemäße Verfahren zur Steuerung einer Verkehrssituation kann durch eine entsprechend trainierte künstliche Intelligenz 217, beispielsweise durch ein entsprechend trainiertes künstliches neuronales Netz, ausgeführt werden. Alternativ zu der gezeigten Ausführungsform können Bildaufnahmen 207 einer Mehrzahl von Umfeldsensoreinheiten 205 zur Ermittlung der Eigenschaften des weiteren Fahrzeugs 203 berücksichtigt werden.

In den dargestellten Bildaufnahmen ist beispielhaft zusätzlich eine als xyz dargestellt Identifikationsnummer des weiteren Fahrzeugs 203 erkennbar. Gemäß einer Ausführungsform kann diese Identifikationsnummer zusätzlich oder alternativ, beispielsweise zur Identifikation des weiteren Fahrzeugs 203 berücksichtigt werden.

Alternativ zu der gezeigten Ausführungsform können die beiden gezeigten Schienenfahrzeuge 201, 203 nacheinander auf dem gleichen Schienenweg 215 verfahren werden.

Alternativ zu der gezeigten Ausführungsform können die Fahrzeuge 201, 203 beispielsweise als autonom fahrende Kraftfahrzeuge ausgebildet sein.

Die dargestellten Fahrzeuge 201, 203 können autonom fahrende Schienenfahrzeuge sein, die fahrerlos betrieben werden, bzw. wenigstens teilweise autonom fahrende Fahrzeuge sein, die wenigstens teilweise von einem entsprechenden Fahrzeugführer gesteuert werden.

Die Datenkommunikation zwischen den Fahrzeugen 201, 203 und einer externen Datenverarbeitungseinheit kann insbesondere drahtlos ausgebildet sein. Die externe Datenverarbeitungseinheit kann beispielsweise in Form eines Cloud-Computers bzw. eines Cloud-Servers ausgebildet sein.

Die Ausführung des Verfahrens und insbesondere das Erkennen der Eigenschaft und das Klassifizieren der Eigenschaft als verkehrsrelevant bzw. nicht-verkehrsrelevant kann während des Betriebs der Fahrzeuge 201, 203 und unmittelbar nach Erkennen der jeweiligen Eigenschaft ausgeführt werden. Alternativ hierzu kann das Erkennen der Eigenschaft bzw. das Klassifizieren der Eigenschaft als verkehrsrelevant bzw. nicht-verkehrsrelevant zu einem zeitlich späteren Zeitpunkt als die Objekterkennung des weiteren Fahrzeugs 203 durch das Fahrzeug 201 ausgeführt werden.

FIG 2 zeigt ein Ablaufdiagramm des Verfahrens 100 zum Steuern einer Verkehrssituation gemäß einer Ausführungsform.

Zum Steuern einer Verkehrssituation wird zunächst in einem ersten Verfahrensschritt 101 ein weiteres Fahrzeug 203 basierend auf einer Bildaufnahme 207 wenigstens einer Umfeldsensoreinheit 205 eines Fahrzeugs 201 erkannt.

Darauffolgend wird in einem Verfahrensschritt 103 die Bildaufnahme 207 des weiteren Fahrzeugs 203 mit einer Referenzbildaufnahme 209 des weiteren Fahrzeugs 203 verglichen.

Zum Vergleichen der Bildaufnahme 207 mit der Referenzbildaufnahme 209 können die Bildaufnahme 207 und die Referenzbildaufnahme 209 in einem Verfahrensschritt 111 aufeinander angepasst bzw. ausgerichtet werden durch ein Ausführen einer Ausrichtung von Merkmalspunkten der Bildaufnahme 207 und der Referenzbildaufnahme 209.

Darauffolgend wird in einem Verfahrensschritt 105 wenigstens eine Abweichung 211 zwischen der Bildaufnahme 207 des weiteren Fahrzeugs 203 und der Referenzbildaufnahme 209 des weiteren Fahrzeugs 203 ermittelt.

In einem folgenden Verfahrensschritt 107 wird die ermittelte Abweichung 211 als eine Eigenschaft des weiteren Fahrzeugs 203 identifiziert. Hierzu kann in einem Verfahrensschritt 113 die Eigenschaft als eine verkehrsrelevante oder als eine nicht-verkehrsrelevante Eigenschaft klassifiziert werden.

In einem Verfahrensschritt 109 wird darauffolgend eine Verkehrsteuerungsfunktion ausgeführt für den Fall, dass die ermittelte Eigenschaft des weiteren Fahrzeugs 203 eine verkehrsrelevante Eigenschaft ist.

FIG 3 zeigt eine schematische Darstellung eines Computerprogrammprodukts 300.

Figur 3 zeigt ein Computerprogrammprodukt 300, umfassend Befehle, die bei der Ausführung des Programms durch eine Recheneinheit dieses veranlassen, das Verfahren nach einer der oben genannten Ausführungsformen auszuführen. Das Computerprogrammprodukt 300 ist in der gezeigten Ausführungsform auf einem Speichermedium 301 gespeichert. Das Speichermedium 301 kann hierbei ein beliebiges aus dem Stand der Technik bekanntes Speichermedium sein.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren (100) zum Steuern einer Verkehrssituation, umfassend:
- Erkennen (101) eines weiteren Fahrzeugs (203) basierend auf wenigstens einer Bildaufnahme (207) wenigstens einer Umfeldsensoreinheit (205) eines Fahrzeugs (201);
- Vergleichen (103) der Bildaufnahme (207) des weiteren Fahrzeugs (203) mit einer Referenzbildaufnahme (209) des weiteren Fahrzeugs (203);
- Ermitteln (105) von wenigstens einer Abweichung (211) zwischen der Bildaufnahme (207) des weiteren Fahrzeugs (203) und der Referenzbildaufnahme (209) des weiteren Fahrzeugs (203);
- Identifizieren (107) der Abweichung (211) als Eigenschaft des weiteren Fahrzeugs (203); und
- Ausführen (109) einer Verkehrsteuerungsfunktion, wenn die Eigenschaft des weiteren Fahrzeugs (203) eine verkehrsrelevante Eigenschaft ist.

2. Verfahren (100) nach Anspruch 1, wobei das Fahrzeug (201) und das weitere Fahrzeug (203) jeweils als Schienenfahrzeuge ausgebildet sind, und wobei das Schienenfahrzeug und das weitere Schienenfahrzeug auf einem Schienenweg (215) oder auf zwei nebeneinander angeordneten Schienenwegen (215) angeordnet sind.

3. Verfahren (100) nach Anspruch 1 oder 2, wobei die Eigenschaft eine Beschädigung und/oder eine Verschmutzung und/oder ein Vorhandensein eines Fremdkörpers und/oder ein Fehlen einer Identifikationsnummer des weiteren Fahrzeugs (203) umfasst.

4. Verfahren (100) nach einem der voranstehenden Ansprüche, wobei die Verkehrssteuerungsfunktion ein Ausgeben eines Warnsignals und/oder einer Warnmeldung an das Fahrzeug (201) und/oder das weitere Fahrzeug (203) und/oder ein Reduzieren einer Geschwindigkeit des Fahrzeugs (201) und/oder des weiteren Fahrzeugs (203) und/oder ein Beenden einer Fahrt des Fahrzeugs (201) und/oder des weiteren Fahrzeugs (203) umfasst.

5. Verfahren (100) nach einem der voranstehenden Ansprüche, wobei das Vergleichen (103) umfasst:
Anpassen (111) und/oder Ausrichten der Bildaufnahme (207) und der Referenzbildaufnahme (209) durch Ausführen einer Ausrichtung von Merkmalspunkten der Bildaufnahme (207) und der Referenzbildaufnahme (209).

6. Verfahren (100) nach einem der voranstehenden Ansprüche, wobei das Identifizieren (107) der Eigenschaft umfasst: Klassifizieren (113) der Eigenschaft als eine verkehrsrelevante Eigenschaft oder als eine nicht-verkehrsrelevante Eigenschaft.

7. Verfahren (100) nach einem der voranstehenden Ansprüche, wobei das Vergleichen (103) der Bildaufnahme (207) mit der Referenzbildaufnahme (209), das Ermitteln (105) der Abweichung (211), das Identifizieren (107) der Eigenschaft und das Klassifizieren (113) der Eigenschaft durch eine trainierte künstliche Intelligenz (217) ausgeführt wird.

8. Verfahren (100) nach einem der voranstehenden Ansprüche, wobei das Vergleichen (103) der Bildaufnahme (207) mit der Referenzbildaufnahme (209), das Ermitteln (105) der Abweichung (211), das Identifizieren (107) der Eigenschaft und das Klassifizieren (113) der Eigenschaft durch ein ausgebildetes Personal ausgeführt wird.

9. Verfahren (100) nach einem der voranstehenden Ansprüche, wobei das Erkennen (101) des weiteren Fahrzeugs (203) in einer Objekterkennung durch eine trainierte künstliche Intelligenz (217) ausgeführt wird.

10. Verfahren (100) nach einem der voranstehenden Ansprüche, wobei das Verfahren (100) durch eine Datenverarbeitungseinheit (202) des Fahrzeugs (201) und/oder durch eine externe Datenverarbeitungseinheit ausgeführt wird.

11. Verfahren (100) nach einem der voranstehenden Ansprüche, wobei die Umfeldsensoreinheit (205) eine RGB-Kamera, eine Stereo-Kamera, ein LiDAR-System oder ein Radar-System umfasst.

12. Computerprogrammprodukt (300) umfassend Befehle, die bei der Ausführung des Programms durch eine Datenverarbeitungseinheit (202) diese veranlassen, das Verfahren (100) nach einem der vorhergehenden Ansprüche 1 bis 11 auszuführen.

13. Datenverarbeitungseinheit (202), die ausgebildet ist, ein Verfahren (100) nach einem der Ansprüche 1 bis 11 auszuführen.

14. System (200) mit einer Datenverarbeitungseinheit (202), die ausgebildet ist, ein Verfahren (100) nach einem der Ansprüche 1 bis 11 auszuführen.
